# EUROPÄISCHE PATENTSCHRIFT

(11) **EP 2 776 189 B1**
(45) Veröffentlichungstag und Bekanntmachung des Hinweises auf die Patenterteilung: **09.09.2015**
(21) Anmeldenummer: 12805558.9
(22) Anmeldetag: 02.11.2012
(51) Int. Cl.: B22D 17/00, B22D 17/20, B22D 17/30

(54) **VORRICHTUNG, ANLAGE UND VERFAHREN ZUM DRUCKGIESSEN VON METALLISCHEM MATERIAL IM THIXOTROPEN ZUSTAND**
DEVICE, SYSTEM AND METHOD FOR DIE-CASTING METALLIC MATERIAL IN THE THIXOTROPIC STATE
DISPOSITIF, INSTALLATION ET PROCÉDÉ POUR LA COULÉE SOUS PRESSION D'UNE MATIÈRE MÉTALLIQUE À L'ÉTAT THIXOTROPIQUE

(30) Priorität: 10.11.2011 AT 16642011
(43) Veröffentlichungstag der Anmeldung: 17.09.2014
(73) Patentinhaber: Mold-Thix-Consulting Bueltermann GmbH, 044 Graz-Weinitzen (AT)
(72) Erfinder: BÜLTERMANN, Bernd, A-8044 Graz-Weinitzen (AT)
(74) Vertreter: Weiser, Andreas
(86) Internationale Anmeldenummer: PCT/AT2012/050172
(87) Internationale Veröffentlichungsnummer: WO 2013/067567

(56) Entgegenhaltungen:
- EP-B1- 0 859 677
- DE-A1- 10 031 087
- GB-A- 2 354 471
- US-A- 5 836 372
- US-A- 6 059 012
- US-A1- 2006 000 572
- US-B1- 6 860 314

## Beschreibung

Die vorliegende Erfindung betrifft eine Vorrichtung zum Druckgießen von metallischem Material, mit einer Schneckeneinheit zum Versetzen des Materials in einen thixotropen Zustand und einer von dieser beschickten Zylinder/Kolben-Einheit zum Druckbeaufschlagen des thixotropen Materials für den Druckguss. Die Erfindung betrifft ferner eine Anlage zum Druckgießen von metallischem Material im thixotropen Zustand, umfassend eine solche Vorrichtung, sowie ein Verfahren zum Druckgießen von metallischem Material im thixotropen Zustand unter Verwendung einer solchen Vorrichtung.

Beim Druckgießen von metallischem Material im thixotropen ("semi-soliden" bzw. "fest-flüssigen") Zustand, auch "Metall-Spritzgießen" genannt und z.B. unter der Marke Thixomolding^{®} bekannt, können Druckgussteile mit gegenüber im herkömmlichen Druckgussverfahren geformten Teilen verbesserten Eigenschaften hergestellt werden. Dabei müssen die Materialien an die Übergangstemperatur zwischen der festen und der flüssigen Phase herangebracht werden, sodass verteilte kristallisierte Bestandteile in zusammenhängende geschmolzene Bereiche eingebettet sind ("thixotrope Phase"). Durch die zusätzliche Einwirkung von Scherkräften werden die kristallinen Strukturen der festen Bestandteile verkleinert, die Viskosität des Materials sinkt, was dessen Einspritzen in die Druckgussform erleichtert und ein präzises Druckgießen ermöglicht.

Metall-Spritzguss-Maschinen sind beispielsweise aus der EP 0 080 787 bekannt. Nach diesem bekannten Stand der Technik wird metallisches Material im Schneckenraum einer kombinierten Zylinder/Schneckenkolben-Einheit erwärmt und durch das Drehen des Schneckenkolbens einer Scherbeanspruchung ausgesetzt, um es in den thixotropen Zustand zu versetzen. Die Drehung des Schneckenkolbens fördert das Material gleichzeitig aus dem Schneckenraum in den vor dem Schneckenkolben liegenden Einspritzraum der Zylinder/Schneckenkolben-Einheit, wobei der Schneckenkolben im Zylinder fortschreitend zurückweicht. Befindet sich eine für den Druckguss ausreichende Menge an thixotropem Material im Einspritzraum, wird die Einspritzung des Materials in eine Gussform durch Druckbeaufschlagen des Schneckenkolbens mittels einer Hydraulik vorgenommen. Um ein Zurückfließen des thixotropen Materials durch den hohen Druck beim Einspritzen vom Einspritzraum in den Schneckenraum zu verhindern, ist die Spitze des Schneckenkolbens mit einem Rückschlagventil ausgestattet. Ein solches Ventil ist durch die Reibung des Schneckenkolbens an der Zylinderwand, die hohen Prozesstemperaturen im Inneren des Zylinders und die Druckbeaufschlagung hohen Belastungen ausgesetzt. Aufgrund seiner Anordnung am Schneckenkolben wird in der Regel ein ungesteuertes Ventil eingesetzt, was zu Genauigkeitseinbußen führt. Auch stellen die geforderten kurzen Einspritzzeiten in Verbindung mit der großen Masse des Schneckenkolbens hohe Anforderungen an die Hydraulik und deren Steuerelemente, infolge der Massenträgheiten in Verbindung mit den Massenbeschleunigungen.

Aus der DE 190 79 118 ist eine Metall-Spritzguss-Maschine bekannt, die durch Trennung von Schneckeneinheit und Zylinder/Kolben-Einheit eine wesentlich kleinere Kolbenmasse erzielt. In einer solchen Maschine wird das Material zunächst in einer Schneckeneinheit (Schneckenextruder) in den thixotropen Zustand versetzt und damit eine separate Zylinder/KolbenEinheit beschickt, welche den Einspritzvorgang durchführt. Die Schneckeneinheit fördert dabei das thixotrope Material über einen Heißkanal in einen hinter dem Kolben liegenden Einspeiseraum im Zylinder. Zum Einspritzen fährt der Kolben zunächst zurück, das Material gelangt durch ein Rückschlagventil im Kolben vom Einspeiseraum in den Einspritzraum auf der anderen Seite des Kolbens, und durch das Druckbeaufschlagen des Kolbens wird es in die Druckgussform gespritzt. Auch in diesem Verfahren ist das im Kolben befindliche Ventil hohen Belastungen ausgesetzt; darüber hinaus bewirkt der beim Einspritzvorgang mit geschlossenem Rückschlagventil bewegte Kolben über den Heißkanal einen unerwünschten, unkontrollierbaren Sog im Schneckenextruder.

Aus der WO 2011/116838 ist ein Verfahren bekannt, bei welchem in einem Extruder ein teilfester Metallstrang hergestellt und portionsweise mittels einer Zange in den Einspeiseraum einer separaten Zylinder/Kolben-Einheit überführt werden.

Die US 2002/0053416 zeigt als Alternative eine direkte Beschickung aus der Schneckeneinheit über den Heißkanal in den Einspritzraum der Zylinder/Kolben-Einheit. In einer solchen Konfiguration wirkt der hohe Einspritzdruck der Zylinder/Kolben-Einheit über den Heißkanal unmittelbar in die Schneckeneinheit zurück. Dadurch kommt es zu einem Rückfluss von thixotropem Material in kaum steuerbarem Ausmaß in die Schneckeneinheit und folglich zu einer nicht definierten Materialeinspritzmenge in die Druckgussform mit negativen Auswirkungen auf die Qualität des Druckgussteils. Gleichzeitig sind die Schneckeneinheit und ihre gesamte Mechanik und Hydraulik wiederholten hohen Druckstößen ausgesetzt, was neben der direkten Belastung auch die Abnutzung erhöht.

Die WO 01/021343 beschreibt ein Verfahren zum Versetzen einer flüssigen Metalllegierung in den thixotropen Zustand in einem Doppelschnecken-Extruder und zum nachfolgenden Spritzgießen mittels einer Zylinder/Kolben-Einheit. Die Doppelschnecke soll durch sehr hohe Drehzahl ein Anlegen und Aushärten der Schmelze an der gekühlten Wand des Extruders eindämmen, und ein steuerbares mechanisches Ventil am Extruder soll vorzeitiges Ausfließen der Schmelze in die Zylinder/Kolben-Einheit verhindern. Ein solches Ventil mit beweglichen Teilen ist wegen der dauernden Temperaturschwankungen und der mechanischen Belastungen hoch beansprucht und ausfallsgefährdet.

Die Erfindung setzt sich zum Ziel, eine Vorrichtung zum Druckgießen von metallischem Material im thixotropen Zustand zu schaffen, welche die genannten Nachteile des Standes der Technik überwindet.

Dieses Ziel wird gemäß einem ersten Aspekt der Erfindung mit einer Vorrichtung der einleitend genannten Art erreicht, die sich dadurch auszeichnet, dass zwischen Schneckeneinheit und Zylinder/Kolben-Einheit ein thermisch steuerbares Ventil angeordnet ist. Ein solches Ventil, welches zwischen Schneckeneinheit und Einspritzraum der Zylinder/Kolben-Einheit liegt, ermöglicht es, einerseits den Materialfluss von der Schneckeneinheit beim Beschicken der Zylinder/Kolben-Einheit gesteuert freizugeben und andererseits einen Rückfluss von Material aus der Zylinder/Kolben-Einheit in die Schneckeneinheit beim Druckbeaufschlagen für den Druckguss zu verhindern. So ist das Material für den Einspritzvorgang präzise dosierbar, und die Schneckeneinheit wird vor dem hohen Druck im Zylinder der Zylinder/Kolben-Einheit im Augenblick des Einspritzens zuverlässig bewahrt. Außerdem kann der nicht von Material erfüllte Zylinderraum mit Gas, insbesondere mit Inertgas, gefüllt werden, was ein Oxidieren des Materials verhindert und den Kraftaufwand für die Druckgusshydraulik reduziert. Da das Ventil nicht am Kolben der Zylinder/Kolben-Einheit angeordnet ist, ist es deutlich weniger beansprucht und nur geringen baulichen Einschränkungen unterworfen.

Bevorzugt ist das steuerbare Ventil durch einen Verbindungskanal gebildet, welcher mit steuerbaren Mitteln zur Zwangskühlung des darin befindlichen Materials bis unter dessen Erstarrungstemperatur ausgestattet ist. Auf diese Weise befinden sich keine mechanischen Ventilteile beim Beschicken der Zylinder/Kolben-Einheit durch die Schneckeneinheit im Materialfluss, was die Belastung des Ventils wesentlich reduziert und seine Lebensdauer erhöht. Auch ist ein solches Ventil ohne bewegliche Teile aufbaubar, sodass Wartung und Verschleiß herkömmlicher Ventile entfallen. Die eigentliche Sperrfunktion des Ventils wird ganz einfach durch das Erstarrenlassen des Materials im Verbindungskanal erfüllt.

Besonders vorteilhaft ist es, wenn der Verbindungskanal in Richtung zur Zylinder/Kolben-Einheit erweitert ist. Eine solche Erweiterung kann konisch oder treppenförmig ausgeführt sein. Dadurch bildet das im Verbindungskanal erstarrte Material dort einen formschlüssigen Pfropfen, welcher die hohen Einspritzdrücke der Zylinder/Kolben-Einheit sicher von der Schneckeneinheit abhält.

Um den Verbindungskanal nach erfolgtem Einspritzvorgang wieder für neues Material durchgängig zu machen, wird dieser besonders bevorzugt auch mit steuerbaren Mitteln zum Erwärmen des darin befindlichen Materials ausgestattet. Nach dem Erwärmen des Verbindungskanals bis zur Fließfähigkeit des Materials darin kann die Zylinder/Kolben-Einheit für einen weiteren Druckguss von der Schneckeneinheit mit thixotropem Material beschickt werden.

Gemäß einer weiteren bevorzugten Ausgestaltung der Erfindung bilden die Schneckeneinheit und die Zylinder/KolbenEinheit zwischeneinander einen Spalt, der - abgesehen von allfälligen thermischen Isolatoren - nur vom Ventil überbrückt ist. Dies ermöglicht eine thermische Entkopplung von Schneckeneinheit und Zylinder/Kolben-Einheit und erlaubt damit eine voneinander unabhängige Temperaturregelung in der Schneckeneinheit und der Zylinder/Kolben-Einheit. Darüber hinaus wird die Zugänglichkeit zum Ventil erleichtert, das bevorzugt an seinen beiden Enden jeweils lösbar an der Schneckeneinheit einerseits und an der Zylinder/Kolben-Einheit anderseits befestigt ist. Die Lösbarkeit der Befestigung ermöglicht den Austausch des Ventils unabhängig von Schneckeneinheit und Zylinder/KolbenEinheit.

Das Ventil ist, wie beschrieben, bevorzugt ein Verbindungskanal mit Zwangskühlmitteln, könnte jedoch auch als herkömmliches Ventil mit einem mechanisch verschließbaren Verbindungskanal zwischen Schneckeneinheit und Zylinder/KolbenEinheit ausgeführt sein. Besonders bevorzugt ist das Ventil in einem Rohrstück ausgebildet, das mit endseitigen Flanschen in Anschlussöffnungen der Schneckeneinheit einerseits und der Zylinder/Kolben-Einheit anderseits eingreift.

Besonders günstig ist dabei, wenn das Rohrstück mit Gewinderingen in den Anschlussöffnungen festgelegt ist, welche Gewinderinge mit Außengewinden in Innengewinde der Anschlussöffnungen eingreifen und in Axialrichtung geteilt sind. Eine solche Flanschverbindung gewährleistet einen sicheren, druckfesten Sitz des Ventils in der Schneckeneinheit einerseits und der Zylinder/Kolben-Einheit anderseits. Zudem ist ein Lösen des Sitzes durch jeweils nur einen Gewindering an jedem Flansch rasch möglich. Durch die bevorzugte Teilung der Gewinderinge in Axialrichtung kann überdies zunächst das Ventil in die jeweilige Anschlussöffnung eingesetzt und hinterher der jeweilige Gewindering - Stück für Stück - das Rohrstück umfassend aufgesetzt und festgelegt werden. Durch diese Bauweise sind die Gewinderinge keine festen Bestandteile des Ventils bzw. des Rohrstücks und somit unabhängig vom Ventil handhabbar und wiederverwendbar.

Besonders vorteilhaft ist es, wenn die in der Anschlussöffnung der Zylinder/Kolben-Einheit liegende Mündung des Verbindungskanals durch einen vom Kolben mitgeführten Sperrschieber verschließbar ist. Wird die Mündung des Verbindungskanals durch den Sperrschieber verschlossen, so bleibt beim Erkalten und Erstarren des Materials in der Vorrichtung keine Verbindung zwischen dem im Verbindungskanal des Ventils erstarrten und dem in der Zylinder/Kolben-Einheit befindlichen Material, wodurch das Rohrstück von der Zylinder/Kolben-Einheit, z.B. für einen Tausch des Ventils, ohne hohen Kraftaufwand und ohne die Gefahr einer Beschädigung der Mündung des Verbindungskanals und/oder der Zylinder/Kolben-Einheit abgehoben werden kann.

Der Sperrschieber kann in einer separaten Führung - innerhalb oder außerhalb des Zylinders - vom Kolben mitgeführt werden. Bevorzugt ragt der Sperrschieber in Hubrichtung des Kolbens von dessen wirksamer Kolbenfläche vor. Auf diese Weise bildet der Sperrschieber eine Einheit mit dem ihn mitführenden Kolben und bedarf keiner zusätzlichen Bauteile, Dichtungen oder Führungen.

Besonders günstig ist es, wenn die Schnecke der Schneckeneinheit axialverschieblich ist und an ihrem dem Ventil zugewandten Ende über einen Dichtkegel zum Abdichten gegen eine konische Ringschulter am Innenumfang der Schneckeneinheit verfügt. Durch vorübergehendes In-Anlage-Bringen des Dichtkegels an der Ringschulter kann eine zusätzliche Abdichtung beim Einspritzvorgang erzielt werden, welche beispielsweise das thixotrope Material im Inneren der Schnecke vom Verbindungskanal bei dessen Abkühlen und dem darin erstarrenden Material fernhält. Dies vereinfacht eine neuerliche Durchführung des Verfahrens nach einem Einspritzvorgang und verhindert einen Materialrückfluss vom Ventil in die Schneckeneinheit. Auch schützt ein solches Abdichten im Versagensfall des Ventils die Schneckeneinheit vor Schäden infolge des Einspritzvorgangs.

Besonders bevorzugt trägt der Dichtkegel an seiner Spitze einen Stößel, welcher in den Verbindungskanal einführbar ist. Ein solcher Stößel erhöht nicht nur den Abstand zwischen erstarrendem Material im Verbindungskanal und thixotropem Material in der Schneckeneinheit, sondern erleichtert, in ähnlicher Weise wie der Sperrschieber auf der Seite der Zylinder/KolbenEinheit des Verbindungskanals, das kraftarme Abziehen des Ventils von der Schneckeneinheit beispielsweise im Falle dessen Austauschs.

Um die Schnecke ohne weiteren Energieaufwand in der abdichtenden Stellung ihres Dichtkegels an der konischen Ringschulter zu halten, kann die Schneckeneinheit optional über einen Bajonettverschluss zur Arretierung der Schnecke in ihrer Dichtstellung verfügen.

Die gesamte Vorrichtung kann mit Schneckeneinheit, Ventil und Zylinder/Kolben-Einheit in jeweils beliebiger Einbaulage ausgeführt werden. Besonders vorteilhaft ist es, wenn die Zylinder/Kolben-Einheit etwa waagrecht und die Schneckeneinheit etwa senkrecht angeordnet sind: Eine solche Anordnung ist besonders platzsparend und erleichtert dadurch die Nachrüstung einer herkömmlichen Druckguss-Anlage mit Druckgusshydraulik und Druckgussform oder einer bestehenden Metall-Spritzguss-Anlage mit der Vorrichtung gemäß der vorliegenden Erfindung. Überdies sind Schneckeneinheit, Ventil und Zylinder/Kolben-Einheit in dieser Lage gut zugänglich und das Reinigen bzw. Entleeren der Schneckeneinheit kann schwerkraftunterstützt erfolgen, indem das Innere der Schneckeneinheit über den Schmelzpunkt des Materials erwärmt wird, sodass dieses bei geöffnetem Ventil in den Einspritzraum (z.B. zum nochmaligen Einspritzen) abfließt. Darüber hinaus kann die Schneckeneinheit so an ihrer Oberseite ganz einfach unter Schwerkraftwirkung beschickt werden.

Bevorzugt ist an der wirksamen Kolbenfläche des Kolbens zumindest ein Rührelement angeordnet und der Kolben zusätzlich drehantreibbar. Auf diese Weise kann das im Einspritzraum befindliche thixotrope Material in Bewegung gehalten werden, was auch seine homogene Temperierung begünstigt und durch die Wahl der Drehgeschwindigkeit eine zusätzliche Möglichkeit zur Beeinflussung der Eigenschaften des thixotropen Materials schafft. Die Rührelemente können beispielsweise als zur Achse des Kolbens geneigten Noppen ausgeführt sein. Auch kann der genannte Sperrschieber die Funktion eines solchen Rührelements übernehmen.

Besonders günstig ist es, wenn der Drehantrieb des Kolbens mit Mitteln zum Messen des Drehmoments ausgestattet ist. Aus dem gemessenen Drehmoment kann insbesondere auf die Viskosität und damit auf den Zustand des im Einspritzraum befindlichen thixotropen Materials geschlossen und so das Verfahren weiter automatisiert und geregelt und auch hinsichtlich der Verfahrenssicherheit überwacht werden.

Optional kann die Schnecke mit einer Innenheizung versehen sein. Auf diese Weise ist eine rasche, präzise Erhitzung des metallischen Materials bei dessen Versetzen in den thixotropen Zustand innerhalb der Schneckeneinheit möglich, wodurch sich auch die notwendige Baulänge der gesamten Schneckeneinheit verkürzt. Hiefür eignet sich jede in der Technik bekannte Art von Heizung. Bevorzugt umfasst die Innenheizung zumindest eine Heizwendel, welche um axial geschlitzte Bimetall-Rohrstücke gewickelt ist. Dadurch kontrahiert die Heizwendel im kalten Zustand und kann für Montage und Austausch leicht in die Schnecke eingeführt werden, wogegen sie im heißen Zustand expandiert und dadurch in engem wärmeleitenden Kontakt an die Innenseite der Schnecke angepresst wird.

Zweckmäßigerweise verfügt die Schnecke über zumindest einen innenliegenden Temperatursensor, über welchen zusätzliche, präzise Informationen über die Abläufe im Inneren der Schneckeneinheit zur Steuerung der Vorrichtung gewonnen werden können.

In einer weiteren bevorzugten Ausführungsform der Erfindung sind zumindest zwei über den Umfang der Schnecke verteilte Aufgabekanäle zum Beschicken der Schneckeneinheit mit metallischem Material vorgesehen. So ist sichergestellt, dass die Schnecke umlaufend gleichmäßig befüllt wird. Dies vermeidet eine "Brückenbildung" innerhalb des Schneckenzylinders, bei welcher die Schnecke in verschiedenen Zonen entlang ihres Umfangs auf unterschiedliche Reibungsfaktoren durch ungleichmäßige Befüllung trifft, was die Gleichmäßigkeit des thixotropen Materials beeinträchtigen würde.

Optional kann die Schneckeneinheit mit zumindest zwei gegenläufigen, zahnradartig ineinandergreifenden Schnecken ausgeführt sein. Eine solche Ausführungsform erhöht die Scherkräfte, welche durch die Schneckendrehung auf das eingefüllte metallische Material wirken. Der thixotrope Zustand des Materials wird so gleichmäßiger.

Um den Einspritzraum besser abzudichten, ist der Kolben der Zylinder-/Kolben-Einheit bevorzugt mit zumindest einem Kolbenring ausgestattet. Kolbenringe vereinfachen auch eine Schmierung des Kolbens bei seinem Verfahren im Zylinder ohne die Gefahr einer Verunreinigung des thixotropen Materials im Einspritzraum durch Schmiermittel.

In einer weiteren bevorzugten Ausgestaltung der Erfindung ist im Kolben der Zylinder/Kolben-Einheit zumindest ein Temperatursensor angeordnet. Ein derart angeordneter Temperatursensor gestattet eine kontinuierliche Temperaturerfassung, anders als dies ein gemäß dem Stand der Technik üblicherweise in die Zylinderwand integrierter Temperatursensor könnte: Ein wandintegrierter Sensor liefert beim Einspritzen Temperaturdaten über das thixotrope Material im Einspritzraum nur solange, bis er beim Einspritzvorgang vom Kolben überstrichen wird. Beim Überstreichen ist ein wandintegrierter Sensor darüber hinaus großen Beanspruchungen durch Reibung ausgesetzt; all diese Nachteile weist ein direkt im Kolben angeordneter Temperatursensor nicht auf.

Im Kolben der Zylinder/Kolben-Einheit kann optional zumindest ein Drucksensor angeordnet sein, welcher - vergleichbar dem im Kolben integrierten Temperatursensor - eine kontinuierliche Erfassung des Drucks im Einspritzraum erlaubt.

Besonders günstig ist es, wenn Schneckeneinheit und/oder Zylinder-/Kolben-Einheit mit Mitteln zur Zwangskühlung ausgestattet sind. So kann die Vorrichtung und das darin befindliche Material z.B. bei Wartungsstillständen oder zum Modultausch rasch abgekühlt werden, was Stillstandszeiten verkürzt.

In einem zweiten Aspekt schafft die Erfindung auch eine Anlage zum Druckgießen von metallischem Material im thixotropen Zustand, umfassend die beschriebene Vorrichtung, eine Druckgusshydraulik zum Druckbeaufschlagen des Kolbens der Zylinder/Kolben-Einheit und eine von der Zylinder/Kolben-Einheit gespeiste Druckgussform zum Druckgießen von metallischem Material im thixotropen Zustand. Eine derartige Anlage vereint die oben beschriebenen Vorteile der erfindungsgemäßen Vorrichtung.

In einem dritten Aspekt schafft die Erfindung ein Verfahren zum Druckgießen von metallischem Material im thixotropen Zustand, umfassend die Schritte:
Versetzen eines metallischen Materials in den thixotropen Zustand in einer Schneckeneinheit;
Verbringen des thixotropen Materials von der Schneckeneinheit über einen Verbindungskanal in eine Zylinder/KolbenEinheit;
Erstarrenlassen des im Verbindungskanal befindlichen Materials; und
Einspritzen des thixotropen Materials aus der Zylinder/Kolben-Einheit in eine Druckgussform, während der Verbindungskanal durch das darin erstarrte Material blockiert ist.

Bezüglich der Vorteile des erfindungsgemäßen Verfahrens wird auf die vorangegangenen Ausführungen zur Vorrichtung verwiesen.

Eine bevorzugte Ausführungsform des Verfahrens der Erfindung zeichnet sich durch den weiteren Schritt des Erwärmens des Verbindungskanals bis zur Wiedererlangung der Fließfähigkeit des darin befindlichen Materials zur Vorbereitung einer neuerlichen Durchführung des Verfahrens aus. So kann das vorliegende Verfahren in einen hochproduktiven zyklischen Prozess mit rascher Taktung überführt werden.

Zur weiteren Beschleunigung der Taktzeiten des Verfahrens erfolgt das Erstarrenlassen des Materials bevorzugt durch Zwangskühlen des Verbindungskanals. Alternativ oder zusätzlich kann das Erstarrenlassen auch durch Ausschalten einer Heizung des Verbindungskanals erfolgen.

Besonders vorteilhaft ist es, wenn das thixotrope Material in der Zylinder/Kolben-Einheit vor und/oder während des Einspritzvorgangs gerührt wird. Wie dargestellt, kann so das im Einspritzraum enthaltene thixotropen Material in der Zylinder/Kolben-Einheit in einem gleichmäßigen Zustand gehalten und dessen Eigenschaften auch gezielt verändert werden.

Die Erfindung wird nachfolgend anhand eines in den beigeschlossenen Zeichnungen dargestellten Ausführungsbeispiels näher erläutert. In den Zeichnungen zeigt:
Fig. 1 eine Metall-Spritzguss-Anlage mit einer erfindungsgemäßen Vorrichtung in einer Seitenansicht;
Fig. 2 die Schneckeneinheit der Vorrichtung von Fig. 1 im Längsschnitt; und
Fig. 3 das Ventil und die Zylinder/Kolben-Einheit der Vorrichtung von Fig. 1 im Längsschnitt.

Gemäß Fig. 1 weist eine Metall-Spritzguss-Anlage 1 eine Vorrichtung 2 zum Druckgießen von metallischen Materialien im thixotropen Zustand in eine Druckgussform 3, eine Druckgusshydraulik 4 zum Druckbeaufschlagen der Vorrichtung 2 und eine elektronische Steuerung (nicht dargestellt) zur Prozesssteuerung der gesamten Anlage 1 auf. Die Anlage 1 kann auch auf Basis einer herkömmlichen Druckguss-Anlage aufgebaut werden, welche durch Einbau der Vorrichtung 2 zwischen (herkömmlicher) Druckgusshydraulik 4 und (herkömmlicher) Druckgussform 3 speziell für das Metall-Spritzgießen umgerüstet wird, gegebenenfalls auch nachträglich, in welchem Fall die Vorrichtung 2 einen Nachrüst- bzw. Adaptersatz bildet.

Die Vorrichtung 2 umfasst eine etwa senkrecht stehende Schneckeneinheit 5, ein Ventil 6 und eine etwa waagrecht angeordnete Zylinder/Kolben-Einheit 7 aus Kolben 7' und Zylinder 7". In der Schneckeneinheit 5 wird metallisches Material (nicht gezeigt) in den thixotropen Zustand versetzt und damit über das Ventil 6 die Zylinder/Kolben-Einheit 7 beschickt. Die Druckgusshydraulik 4 beaufschlagt anschließend den Kolben 7' der Zylinder/Kolben-Einheit 7, um das thixotrope Material aus der Zylinder/Kolben-Einheit 7 in die Druckgussform 3 einzuspritzen.

Alle Teile der Druckguss-Anlage 1 sind auf Lagerschienen 8 gelagert. Die Vorrichtung 2 sitzt in einer Justiereinrichtung 9 auf einer Haltetasse 10 und diese auf den Lagerschienen 8. Die Justiereinrichtung 9 dient zum Anpassen der Anbaulage der Vorrichtung 2 an die Druckgussform 3 und die Druckgusshydraulik 4 in Höhe und Winkel; Justiereinrichtung 9 und/oder Haltetasse 10 können gegebenenfalls entfallen.

Sowohl die Schneckeneinheit 5 als auch die Zylinder/Kolben-Einheit 7 verfügen über Trageösen 11. Die Trageösen 11 dienen zur Manipulation der Vorrichtung 2 im Ganzen - beispielsweise beim Tausch der Vorrichtung 2 gegen eine beliebige andere Druckguss-Vorrichtung oder etwa für Wartungszwecke - oder zum Abheben der Schneckeneinheit 5 von der Zylinder/Kolben-Einheit 7, beispielsweise zum Tausch des Ventils 6.

Beim Einspritzvorgang betätigt die Druckgusshydraulik 4 über eine Kolbenstange 13 den Kolben 7' der Zylinder/KolbenEinheit 7 und thixotropes Material wird von der Zylinder/Kolben-Einheit 7 über eine Spritzdüse 14 zur Druckgussform 3 geführt, wie weiter unten noch genauer erläutert. Die Druckgussform 3 ist wie in der Technik bekannt in der Regel zumindest zweiteilig ausgeführt und wird von einem Spannrahmen 15 mit Zentrierbolzen 16 gehalten. Zur Entnahme eines fertigen Druckguss-Formteils nach dessen Erstarren in der Druckgussform 3 werden Spannrahmen 15 und Druckgussform 3 in dem Fachmann bekannter Weise an ihrer Teilung geöffnet.

Ein optionaler Rührantrieb 17 treibt über ein Getriebe 18 die Kolbenstange 13 und damit den Kolben 7' der Zylinder/Kolben-Einheit 7 zur Drehung um seine Achse an. Dabei kann zumindest ein Zahnrad des Getriebes 18 mit überbreiten Zähnen zum Ausgleich der Axialbewegungen des Kolbens 7' beim Druckgießen versehen sein. An die Stelle des Getriebes 18 kann ein anderer im Stand der Technik bekannter Trieb, beispielsweise ein Riementrieb, aber auch ein - gegebenenfalls hydraulischer - Direkttrieb treten.

Eine - ebenfalls optionale - Wartungshydraulik 19 dient zum von der Hydraulik 4 unabhängigen Verfahren des Kolbens 7' in eine Wartungsstellung 20 (Fig. 3), wie weiter unten eingehend erläutert, falls diese Funktion nicht durch die Druckgusshydraulik 4 selbst wahrgenommen wird.

Fig. 2 zeigt die Schneckeneinheit 5 im Detail. Die Schneckeneinheit 5 versetzt metallisches Material in einen thixotropen Zustand zur Vorbereitung für das spätere Druckgießen. Über trichterförmige Aufgabekanäle 21, welche über den Umfang eines Schneckenzylinders 22 verteilt und optional in ihrer axialen Lage am Schneckenzylinder 22 an die Schneckensteigung angepasst sind, ist die Schneckeneinheit 5 mit metallischem Material z.B. in Granulat- oder Spanform beschickbar. Die Aufgabekanäle 21 verlaufen durch die Wandung des Schneckenzylinders 22 abwärts geneigt, bevorzugt in einem Winkel zwischen etwa 45° und etwa 60°, was die gleichmäßige Beschickung vereinfacht.

Außer mit metallischem Material kann die Schneckeneinheit 5 - und damit die gesamte Anlage 1 - bei Bedarf auch mit Inertgas oder anderem gasförmigen, flüssigen und/oder festen Material beschickt werden. Dabei kann es sich um Material handeln, das das Metall-Spritzgießen in Verfahrenshinsicht verbessern, etwa zur Kornfeinerung oder Brandhemmung, oder um Material, das die Eigenschaften des späteren Druckgussteils beeinflusst, wie zur Legierung oder durch Einbringen von Fasern. Inertgas zur Brandhemmung sickert angesichts seiner hohen Masse der Schwerkraft folgend in die Schneckeneinheit 5 und die Anlage 1 ein, wobei es beispielsweise darin befindlichen brandfördernden Sauerstoff verdrängt.

Ein Schneckenantrieb 23 treibt eine im Schneckenzylinder 22 axial verschieblich drehgelagerte Schnecke 24, welche die zum Versetzen des Materials in den thixotropen Zustand erforderlichen Scherkräfte auf das Material ausübt. Über eine steuerbare, den Schneckenzylinder 22 umfassende und bevorzugt in Richtung der Achse des Schneckenzylinders 22 in zumindest zwei Segmente S', S" unterteilte Schneckenheizung 25 an sich bekannter Bauweise wird das Material in der Schneckeneinheit 5 erwärmt. Die Segmente S', S" können dabei durch gezielte Steuerung verschiedene Temperaturzonen im Schneckenzylinder 22 erzeugen.

Durch die Wirkung der Scherkräfte und der Erwärmung des metallischen Materials in der Schneckeneinheit 5 wird dieses in einen thixotropen Zustand versetzt. Gleichzeitig wird es durch die Bewegung der Schnecke 24 in Richtung des Ventils 6 gefördert. Die Vorrichtung 2 kann dabei so ausgelegt sein, dass die Schneckeneinheit 5 über das Ventil 6 die Zylinder/KolbenEinheit 7 ähnlich einem herkömmlichen Extruder kontinuierlich mit thixotropem Material beschickt. Alternativ kann gemäß Fig. 2 das thixotrope Material in der Schneckeneinheit 5 im unteren Bereich des Schneckenzylinders 22 vorbereitend gesammelt werden, indem sich die Schnecke 24 im Schneckenzylinder 22 kontinuierlich aufwärts bewegt und thixotropes Material in den unteren Bereich des Schneckenzylinders 22 verbringt. Diese Bewegung kann durch eine Schneckenhydraulik 26 aktiv unterstützt werden. Ist in diesem Fall die vorgesehene Menge an thixotropem Material im Schneckenzylinder 22 vorbereitet, so wird dieses von der von der Schneckenhydraulik 26 beaufschlagten Schnecke 24 über das Ventil 6 in die Zylinder/Kolben-Einheit 7 befördert.

Wie in Fig. 2 gezeigt, kann die Schnecke 24 an ihrem unteren, dem Ventil 6 zugewandten Ende über einen Dichtkegel 27 zum Abdichten gegen eine konische Ringschulter 28 am Innenumfang des Schneckenzylinders 22 verfügen. Mit Hilfe der Schneckenhydraulik 26 kann die Schnecke 24 in ihre Dichtanlage (nicht dargestellt) an der konischen Ringschulter 28 verfahren und in dieser Dichtstellung durch einen optionalen Bajonettverschluss 29 verriegelt werden. Dadurch ist ein Abdichten der Schneckeneinheit 5 gegenüber dem Ventil 6 ohne weiteren Energieaufwand erzielbar. Anstelle des Bajonettverschlusses 29 kann auch eine andere im Stand der Technik bekannte Verriegelungsart verwendet werden.

Ein von der Spitze des Dichtkegels 27 vorragender zylinderförmiger Stößel 30 kann in der Dichtstellung der Schnecke 24 in die Mündung eines zentralen Verbindungskanals 31 des Ventils 6 eintreten. Der Stößel 30 vereinfacht den Tausch des Ventils 6 durch Beabstanden des darin befindlichen gegebenenfalls erstarrten Materials von der Schneckeneinheit 5. So ist ein Ventilwechsel im kalten Zustand ohne Beschädigungsgefahr für Schneckeneinheit 5 und Ventil 6 möglich. Der Stößel 30 kann alternativ eine an das Ventil 6 angepasste andere Form aufweisen oder optional entfallen. Auch könnte die konische Ringschulter 28 direkt in der Mündung des zentralen Verbindungskanals 31 des Ventils 6 ausgeführt sein.

Alternativ oder ergänzend zur Schneckenheizung 25 am Schneckenzylinder 22 kann die Schnecke 24 mit einer - beispielsweise ebenfalls segmentierten - Innenheizung (nicht dargestellt) ausgestattet sein. Ist eine solche Innenheizung als elektrische Heizung ausgeführt, so kann sie bevorzugt mit Heizwendeln aufgebaut sein, welche um in Axialrichtung geschlitzte Bimetall-Rohrstücke gewickelt sind, welche so ausgelegt sind, dass sie im kalten Zustand in der Schnecke 24 verschoben werden können und im heißen Zustand fest an der Innenwand der Schnecke 24 anliegen.

Optional verfügt die Schnecke 24 über einen oder mehrere verteilte innenliegende Temperatursensoren (nicht dargestellt). Da sich die Schnecke dreht, sind die Signalübertragung der Temperatursensoren sowie die Energieversorgung der Sensoren und der Innenheizung an die Drehbewegung anzupassen. Die Signalübertragung kann drahtlos z.B. über Funk oder über Schleifringe (nicht dargestellt) an der Schnecke 24 erfolgen. Die gleichen Möglichkeiten bestehen für die Energieversorgung, wobei der vergleichsweise geringe Energiebedarf der Temperatursensoren drahtlos oder über "energy harvesting" aus der Umgebung gedeckt werden kann, während für die Innenheizung Schleifringe bevorzugt sind.

Alternativ zur Darstellung in Fig. 2 kann die Schneckeneinheit 5 auch mit zumindest zwei gegenläufigen, zahnradartig ineinandergreifenden Schnecken 24 ausgeführt sein.

Fig. 3 zeigt das Ventil 6 im Detail. Das Ventil 6 ist mit einem oberen Flansch 32 in einer Anschlussöffnung 33 der Schneckeneinheit 5 und mit einem unteren Flansch 34 in einer Anschlussöffnung 35 der Zylinder/Kolben-Einheit 7 festgelegt. Das Ventil 6 schafft eine Verbindung für das in der Schneckeneinheit 5 vorbereitete thixotrope Material zum Beschicken der Zylinder/Kolben-Einheit 7 und verhindert ein Rückfließen des Materials aus der Zylinder/Kolben-Einheit 7 in die Schneckeneinheit 5 während des Einspritzens. Das Ventil 6 dient dabei insbesondere dazu, den hohen Druck, welcher bei der Einspritzbewegung des Kolbens 7' in der Zylinder/Kolbeneinheit 7 entsteht, von der Schneckeneinheit 5 abzuhalten. Das Ventil 6 ist gemäß Fig. 3 als Rohrstück 36 mit zentralem steuerbarem Verbindungskanal 31 zum wahlweisen Verbinden des Inneren des Schneckenzylinders 22 mit dem als Einspritzraum 37 dienenden Inneren des Zylinders 7" der Zylinder/Kolben-Einheit 7 ausgeführt.

Das in Fig. 3 dargestellte Ventil 6 arbeitet thermisch und verfügt dazu über einen heiz- und/oder kühlbaren Verbindungskanal 31, der das Rohrstück 36 durchsetzt und optional zur Zylinder/Kolben-Einheit 7 hin erweitert ist. In Fig. 3 ist der Verbindungskanal 31 treppen- bzw. stufenförmig erweitert dargestellt, er kann alternativ aber auch konisch (siehe Fig. 2), treppenförmig-konisch, bauchig-konisch, bauchig oder einfach zylinderförmig sein; auch können verschiedene dieser Formen in Axialrichtung aneinandergereiht sein.

Zur thermischen Beaufschlagung des Verbindungskanals 31 und damit Steuerung des Ventils 6 ist dieses mit einer steuerbaren Heizung 39 und/oder steuerbaren Zwangskühlmitteln 40 ausgestattet. Mittels der Heizung 39 kann im Verbindungskanal 31 befindliches Material im thixotropen Zustand gehalten werden, sowie gegebenenfalls darin befindliches erstarrtes Material wieder fließfähig gemacht werden, um das Ventil 6 "freizuschalten". Ähnlich wie in Bezug auf die Schneckenheizung 25 beschrieben kann die Heizung 39 zur zonenweisen Temperatursteuerung in Segmente unterteilt werden.

Durch Abkühlenlassen des Verbindungskanals 31 kann umgekehrt das darin befindliche Material zum Erstarren gebracht werden und bildet dann im Verbindungskanal 31 einen massiven Pfropfen, welcher den Materialdurchtritt durch den Verbindungskanal 31 unterbindet und somit das Ventil 6 "sperrt".

Das Erstarrenlassen des Materials im Verbindungskanal 31 kann durch Ausschalten der Heizung 39 und/oder durch Einschalten der Zwangskühlmittel 40 erfolgen. Die Zwangskühlmittel 40 können beispielsweise gasförmiges Kühlmittel in Kühlkanälen 40 im Rohrstück 36 umfassen.

Um im Falle eines zyklischen Metall-Spritzguss-Verfahrens besonders schnelle Taktzeiten realisieren zu können, können die Heizung 39 bevorzugt als induktive Impulsheizung und die Zwangskühlmittel 40 als CO₂-Gaskühlung ausgeführt sein. Alternativ sind auch andere aus dem Stand der Technik bekannte Heizungen und/oder Kühlungen für das Ventil 6 verwendbar.

Die Heizung 39 und/oder die Zwangskühlmittel 40 können, wie in Fig. 3 dargestellt, in oder an der Wandung des Rohrstücks 36 oder in einer oder mehreren die Wandung des Rohrstücks 36 und den Verbindungskanal 31 etwa quer durchsetzenden Einschubpatrone(n) angeordnet sein.

Zwischen Schneckeneinheit 5 und Zylinder/Kolben-Einheit 7 ist ein Spalt 41 ausgebildet, der in thermischer Hinsicht nur von dem Ventil 6 überbrückt ist und damit eine weitgehende thermische Entkopplung von Schneckeneinheit 5 und Zylinder/Kolben-Einheit 7 sicherstellt. Zur zusätzlichen Abstützung der Schneckeneinheit 5 auf der Zylinder/Kolben-Einheit 7 können thermische Isolatoren 42, beispielsweise aus Keramik, vorgesehen werden.

Zum Festlegen des Ventils 6 mitsamt seinen Flanschen 32, 34 in den Anschlussöffnungen 33, 35 greifen Gewinderinge 43 mit Außengewinden in Innengewinde der Anschlussöffnungen 33, 35 ein. Die Gewinderinge 43 sind bevorzugt in ihrer Axialrichtung geteilt, wodurch sie unabhängig vom Ventil 6 handhabbar und auch nach dessen Einführen in die Anschlussöffnungen 33, 35 um das Rohrstück 36 herumgelegt und in das Innengewinde der jeweiligen Anschlussöffnung 33, 35 gedreht werden können.

Für den Angriff eines An- bzw. Abzugswerkzeugs können die Gewinderinge 43 optional an ihren freiliegenden Angriffsflächen 44 entsprechende Ausnehmungen aufweisen. Puffer (nicht dargestellt) in den Teilungsschlitzen der Gewinderinge 43 verhindern deren Verrutschen und Verkeilen, indem sie jenen Sägespalt ausfüllen, der bei der Herstellung der Gewinderinge aus einem einstückigen Ring und folgendem Zersägen entsteht. Alternativ können herkömmliche Flanschbefestigungen, z.B. mittels Verschraubung durch Bohrungen in den Flanschen (nicht dargestellt), zum Festlegen des Ventils 6 in den Anschlussöffnungen 33, 35 verwendet werden.

Die Mündung 45 des Verbindungskanals 31 mündet direkt oder wie dargestellt über einen Hilfskanal 48 in der Wandung des Zylinders 7" der Zylinder/Kolben-Einheit 7 zwischen Kolben 7' und Spritzdüse 14 in den Einspritzraum 37 des Zylinders 7". Ein Sperrschieber 46, welcher aus der wirksamen Kolbenfläche 47 des Kolbens 7' herausragt, verschließt die Mündung 45 des Ventils 6 bei Bewegung des Kolbens 7' in die Wartungsstellung 20, indem er in den Hilfskanal 48 eintritt und sich vor die Mündung 45 legt. Der Querschnitt des Sperrschiebers 46 kann beispielsweise rund, oval, mehreckig oder ei- oder linsenförmig aber auch unsymmetrisch sein und z.B. konkave Segmente aufweisen. Der Sperrschieber 46 kann alternativ über ein Gestänge vom Kolben 7' mitgeführt werden und auch außerhalb des Zylinders 7" oder in einer (nicht dargestellten) separaten Führung etwa in der Wand des Zylinders 7" geführt sein.

Die Kolbenbewegung in die Wartungsstellung 20 führt die Wartungshydraulik 19 meist zu Wartungszwecken durch, beispielsweise für den Tausch des Ventils 6; beim betriebsmäßigen Einspritzvorgang verfährt der Kolben 7' im allgemeinen nicht bis zum Verschließen der Mündung 45 durch den Sperrschieber 46.

Der Hilfskanal 48 liegt parallel zur Hubrichtung 49 des Kolbens 7' und hat einen an den Querschnitt des Sperrschiebers 46 angepassten Querschnitt. Alternativ kann der Hilfskanal 48 auch einen gegenüber dem Sperrschieber 46 verschiedenen Querschnitt aufweisen, solange der Sperrschieber 46 die Mündung 45 des Ventils 6 gegenüber dem Einspritzraum 37 abzudichten vermag. Zum Abführen des im Hilfskanal 48 befindlichen Materials beim Einfahren des Sperrschiebers 46 ist der Hilfskanal 48 beidseitig zum Einspritzraum 37 hin offen.

Beim Beschicken der Zylinder/Kolben-Einheit 7 mit thixotropem Material aus der Schneckeneinheit 5 über das Ventil 6 in den Einspritzraum 37 weicht der Kolben 7' entweder durch den Druck aus der Schneckeneinheit 5 zurück, oder er wird durch die Druckgusshydraulik 4 aktiv zurückgezogen, wobei er die Schneckeneinheit 5 durch seine Sogwirkung beim Beschicken auch unterstützen kann. Das thixotrope Material wird damit im Einspritzraum 37 für das nun folgende Einspritzen gesammelt.

Um den thixotropen Zustand des Materials im Einspritzraum 37 bestmöglich zu gewährleisten, verfügt die Zylinder/KolbenEinheit über eine Zylinderheizung 51. Die Zylinderheizung 51 ist ebenso wie die Schneckenheizung 25 optional segmentiert und nach Zonen steuerbar. Auch zum Reinigen und Entleeren der Schneckeneinheit 5, des Ventils 6 bzw. der Zylinder/KolbenEinheit 7 können Schneckenheizung 25, Heizung 39 bzw. Zylinderheizung 51 das jeweils darin befindliche Material verflüssigen. Zusätzlich können Schneckeneinheit 5 bzw. Zylinder/KolbenEinheit 7 mit Zwangskühlmitteln - beispielsweise nach Art der Zwangskühlmittel 40 des Ventils 6 - zur raschen Abkühlung für Wartungs- und Modultauschzwecke ausgestattet sein.

An der wirksamen Kolbenfläche 47 des Kolbens 7' können zusätzlich zum Sperrschieber 46 ein oder mehrere Rührelemente 52 angeordnet sein. Die Rührelemente 52 sind z.B. zur Achse des Kolbens geneigte Noppen, können aber auch schaufel- oder ringförmig sein oder eine andere zum Rühren des im Einspritzraum 37 befindlichen thixotropen Materials geeignete Form aufweisen, oder auch durch den Sperrschieber 46 selbst gebildet sein.

Wird der Kolben 7' über die Kolbenstange 13 vom Rührantrieb 17 über das Getriebe 18 in Drehung versetzt, so treffen die Rührelemente 52 im Einspritzraum 37 je nach Zustand des darin befindlichen thixotropen Materials auf unterschiedlichen Widerstand. Durch Messung des Drehmoments an der Kolbenstange bzw. im Rührantrieb 17 oder durch eine separate Messzelle (nicht dargestellt) kann somit auf den Zustand des thixotropen Materials im Einspritzraum 37 geschlossen werden.

Weitere Informationen über den Zustand des im Einspritzraum 37 befindlichen thixotropen Materials können Temperatur- und Drucksensoren im Einspritzraum 37 liefern. Gemäß Fig. 3 liegen zumindest ein Temperatursensor 53 und/oder zumindest ein Drucksensor 54 im Kolben 7'. Die Signale 55 der Sensoren 53, 54 werden z.B. durch die Kolbenstange 13 und gegebenenfalls wie oben beschrieben über Schleifringe oder Funk an eine außenliegende Signalauswerteeinheit (nicht dargestellt) übertragen.

Ist eine für den folgenden Druckgussvorgang ausreichende Menge an Material im thixotropen Zustand im Einspritzraum 37 vorhanden, wird das Ventil 6 durch Abschalten der Heizung 39 und/oder Einschalten der Zwangskühlmittel 40 geschlossen, was die Vorrichtung 2 für das Einspritzen des Materials in die Druckgussform 3 vorbereitet. Zum Einspritzen beaufschlagt die Druckgusshydraulik 4 den Kolben 7' über die Kolbenstange 13 mit Druck, wodurch das thixotrope Material aus dem Einspritzraum 37 durch die Spritzdüse 14 in die Druckgussform 3 eingespritzt wird, wo es erstarrt und später als Formteil entnommen werden kann.

Der Kolben 7' kann gegenüber der Innenwand des Zylinders 7" zur besseren Abdichtung des Einspritzraums 37 mit einem oder mehreren Kolbenringen versehen sein. Die Kolbenringe können z.B. in an sich bekannter Weise als Kompressionsringe ausgeführt sein, deren Anpressdruck an die Innenwand des Zylinders 7" hauptsächlich durch den Druck des thixotropen Materials im Einspritzraum 37 bewerkstelligt wird, z.B. über geeignete Formgebung der Kompressionsringe oder durch zusätzliche Druckkanäle im Kolben 7' zwischen Einspritzraum 37 und Kompressionsringen. Optional ist auch eine Schmierung der Innenwand des Zylinders 7" möglich; dazu könnten Schmiermittel beispielsweise durch Schmiermittelbohrungen in der Wand des Zylinders 7" oder über jenen Raum im Zylinder 7", welcher an der der Druckgussform 3 abgewandten Seite des Kolbens 7' liegt, zugeführt werden.

Die Spritzdüse 14, welche in die Druckgussform 3 mündet, verfügt bevorzugt über eine Düsenheizung 56. Die Spritzdüse 14 kann dank dieser als sog. Heißkanal ausgelegt sein, um ein Verfestigen des Materials in ihrem Inneren zu verhindern. Fig. 3 zeigt darüber hinaus einen optionalen Isoliermantel 57 zur thermischen Isolierung um die Spritzdüse 14. Ein solcher Isoliermantel 57 kann in geeigneter Größe auch zur thermischen Isolierung der Schneckeneinheit 5, des Ventils 6 und/oder der Zylinder/Kolben-Einheit 7 eingesetzt werden.

Nach dem Einspritzen des thixotropen Materials in die Druckgussform 3 und dem Öffnen des Ventils 6 durch Erwärmen kann das Verfahren neuerlich durchgeführt werden.

Die Erfindung ist nicht auf die dargestellten Ausführungsformen beschränkt, sondern umfasst alle Varianten und Modifikationen, die in den Rahmen der angeschlossenen Ansprüche fallen. So könnte z.B. die Mündung 45 des Ventils 6 auch an der der Druckgussform 3 abgewandten Seite des Kolbens 7' in einen Einspeiseraum (nicht dargestellt) des Zylinders 7" münden. In dieser alternativen Ausführungsform beschickt die Schneckeneinheit 5 über das Ventil 6 anstelle des Einspritzraums 37 diesen Einspeiseraum. Fährt dann der Kolben 7' zurück und lässt thixotropes Material über ein Rückschlagventil vom Einspeiseraum in den Einspritzraum 37 übertreten, kann das Ventil 6 die Schneckeneinheit 5 vor Druck- und/oder Sogwirkung bewahren.

## Patentansprüche

1. Vorrichtung (2) zum Druckgießen von metallischem Material, mit einer Schneckeneinheit (5) zum Versetzen des Materials in einen thixotropen Zustand und einer von dieser beschickten Zylinder/Kolben-Einheit (7) zum Druckbeaufschlagen des thixotropen Materials für den Druckguss, **dadurch gekennzeichnet, dass** zwischen Schneckeneinheit (5) und Zylinder/Kolben-Einheit (7) ein thermisch steuerbares Ventil (6) angeordnet ist.

2. Vorrichtung nach Anspruch 1, **dadurch gekennzeichnet, dass** das steuerbare Ventil (6) durch einen Verbindungskanal (31) gebildet ist, welcher mit steuerbaren Mitteln (40) zur Zwangskühlung des darin befindlichen Materials bis unter dessen Erstarrungstemperatur ausgestattet ist.

3. Vorrichtung nach Anspruch 2, **dadurch gekennzeichnet, dass** der Verbindungskanal (31) in Richtung zur Zylinder/KolbenEinheit (7) erweitert ist.

4. Vorrichtung nach Anspruch 2 oder 3, **dadurch gekennzeichnet, dass** der Verbindungskanal (31) mit steuerbaren Mitteln (39) zum Erwärmen des darin befindlichen Materials ausgestattet ist.

5. Vorrichtung nach einem der Ansprüche 1 bis 4, **dadurch gekennzeichnet, dass** die Schneckeneinheit (5) und die Zylinder/Kolben-Einheit (7) zwischeneinander einen Spalt (41) bilden, der abgesehen von thermischen Isolatoren (42) nur von dem Ventil (6) überbrückt ist.

6. Vorrichtung nach einem der Ansprüche 1 bis 5, **dadurch gekennzeichnet, dass** die in einer Anschlussöffnung (35) der Zylinder/Kolben-Einheit (7) liegende Mündung (45) des Verbindungskanals (31) durch einen vom Kolben (7') der Zylinder/Kolben-Einheit (7) mitgeführten Sperrschieber (46) verschließbar ist.

7. Vorrichtung nach Anspruch 6, **dadurch gekennzeichnet, dass** der Sperrschieber (46) in Hubrichtung (49) des Kolbens (7') von dessen wirksamer Kolbenfläche (47) vorragt.

8. Vorrichtung nach einem der Ansprüche 1 bis 7, **dadurch gekennzeichnet, dass** die Schnecke (24) der Schneckeneinheit (5) axialverschieblich ist und an ihrer dem Ventil (6) zugewandten Seite über einen Dichtkegel (27) zum Abdichten gegen eine konische Ringschulter (28) am Innenumfang der Schneckeneinheit (5) verfügt.

9. Vorrichtung nach Anspruch 8 in Verbindung mit Anspruch 2, **dadurch gekennzeichnet, dass** der Dichtkegel (27) an seiner Spitze einen Stößel (30) trägt, welcher in den Verbindungskanal (31) einführbar ist.

10. Vorrichtung nach einem der Ansprüche 1 bis 9, **dadurch gekennzeichnet, dass** die Zylinder/Kolben-Einheit (7) etwa waagrecht und die Schneckeneinheit (5) etwa senkrecht angeordnet sind.

11. Vorrichtung nach einem der Ansprüche 1 bis 10, **dadurch gekennzeichnet, dass** an der wirksamen Kolbenfläche (47) des Kolbens (7') zumindest ein Rührelement (52) angeordnet und der Kolben (7') zusätzlich drehantreibbar ist.

12. Vorrichtung nach Anspruch 11, **dadurch gekennzeichnet, dass** der Drehantrieb (17) des Kolbens (7') mit Mitteln zum Messen des Drehmoments ausgestattet ist.

13. Vorrichtung nach einem der Ansprüche 1 bis 12, **dadurch gekennzeichnet, dass** die Schnecke (24) mit einer Innenheizung versehen ist.

14. Vorrichtung nach Anspruch 13, **dadurch gekennzeichnet, dass** die Innenheizung zumindest eine Heizwendel umfasst, welche um axial geschlitzte Bimetall-Rohrstücke gewickelt ist.

15. Vorrichtung nach einem der Ansprüche 1 bis 14, **dadurch gekennzeichnet, dass** im Kolben (7') der Zylinder/KolbenEinheit (7) zumindest ein Temperatursensor (53) angeordnet ist.

16. Anlage zum Druckgießen von metallischem Material im thixotropen Zustand, umfassend die Vorrichtung (2) nach einem der Ansprüche 1 bis 15, eine Druckgusshydraulik (4) zum Druckbeaufschlagen des Kolbens (7') der Zylinder/Kolben-Einheit (7) und eine von der Zylinder/Kolben-Einheit (7) gespeiste Druckgussform (3) zum Druckgießen von metallischem Material im thixotropen Zustand.

17. Verfahren zum Druckgießen von metallischem Material im thixotropen Zustand, umfassend die Schritte:
Versetzen eines metallischen Materials in den thixotropen Zustand in einer Schneckeneinheit (5),
Verbringen des thixotropen Materials von der Schneckeneinheit (5) über einen Verbindungskanal (31) in eine Zylinder/Kolben-Einheit (7),
Erstarrenlassen des im Verbindungskanal (31) befindlichen Materials, und
Einspritzen des thixotropen Materials aus der Zylinder/Kolben-Einheit (7) in eine Druckgussform (3), während der Verbindungskanal (31) durch das darin erstarrte Material blockiert ist.

18. Verfahren nach Anspruch 17, **gekennzeichnet durch** den weiteren Schritt des Erwärmens des Verbindungskanals (31) bis zur Wiedererlangung der Fließfähigkeit des darin befindlichen Materials zur Vorbereitung einer neuerlichen Durchführung des Verfahrens.

19. Verfahren nach Anspruch 17 oder 18, **dadurch gekennzeichnet, dass** das Erstarrenlassen durch Zwangskühlen (40) des Verbindungskanals (31) erfolgt.

20. Verfahren nach Anspruch 17 oder 18, **dadurch gekennzeichnet, dass** das Erstarrenlassen durch Ausschalten einer Heizung (39) des Verbindungskanals erfolgt.

21. Verfahren nach einem der Ansprüche 17 bis 20, **dadurch gekennzeichnet, dass** das thixotrope Material in der Zylinder/Kolben-Einheit (7) vor und/oder während des Einspritzvorgangs gerührt wird.

## Claims

1. A device (2) for die-casting metal material, comprising a screw unit (5) for bringing the material into a thixotropic state and a cylinder/piston unit (7) fed by the screw unit for applying pressure to the thixotropic material for the die casting, **characterised in that** a thermally controllable valve (6) is arranged between the screw unit (5) and the cylinder/piston unit (7).

2. The device according to Claim 1, **characterised in that** the controllable valve (6) is formed by a connection channel (31), which is equipped with controllable means (40) for forced cooling of the material located therein until said material is below the solidification temperature thereof.

3. The device according to Claim 2, **characterised in that** the connection channel (31) is widened in the direction of the cylinder/piston unit (7).

4. The device according to Claim 2 or 3, **characterised in that** the connection channel (31) is equipped with controllable means (39) for heating the material located therein.

5. The device according to one of Claims 1 to 4, **characterised in that** the screw unit (5) and the cylinder/piston unit (7) form a gap (41) therebetween, said gap, except for thermal insulators (42), being bridged only by the valve (6).

6. The device according to one of Claims 1 to 5, **characterised in that** the mouth (45) of the connection channel (31) arranged in a connection opening (35) of the cylinder/piston unit (7) can be closed by a gate valve (46) entrained by the piston (7') of the cylinder/piston unit (7).

7. The device according to Claim 6, **characterised in that** the gate valve (46) protrudes in the stroke direction (49) of the piston (7') from the effective piston area (47) thereof.

8. The device according to one of Claims 1 to 7, **characterised in that** the screw (24) of the screw unit (5) is axially displaceable and, on its side facing the valve (6), has a cone seal (27) for sealing with respect to a conical annular shoulder (28) on the inner periphery of the screw unit (5).

9. The device according to Claim 8 in conjunction with Claim 2, **characterised in that** the cone seal (27), at the tip thereof, carries a tappet (30), which can be introduced into the connection channel (31).

10. The device according to one of Claims 1 to 9, **characterised in that** the cylinder/piston unit (7) is arranged approximately horizontally, and the screw unit (5) is arranged approximately vertically.

11. The device according to one of Claims 1 to 10, **characterised in that** at least one stirring element (52) is arranged on the effective piston area (47) of the piston (7'), and the piston (7') can additionally be driven in rotation.

12. The device according to Claim 11, **characterised in that** the rotary drive (17) of the piston (7') is equipped with means for measuring the torque.

13. The device according to one of Claims 1 to 12, **characterised in that** the screw (24) is provided with an inner heater.

14. The device according to Claim 13, **characterised in that** the inner heater comprises at least one heating coil, which is wound around axially slitted bimetal pipe sections.

15. The device according to one of Claims 1 to 14, **characterised in that** at least one temperature sensor (53) is arranged in the piston (7') of the cylinder/piston unit (7).

16. A system for die-casting metal material in the thixotropic state, comprising the device (2) according to one of Claims 1 to 15, a die-casting hydraulic system (4) for applying pressure to the piston (7') of the cylinder/piston unit (7), and a die-casting mould (3) fed from the cylinder/piston unit (7) for die-casting metal material in the thixotropic state.

17. A method for die-casting metal material in the thixotropic state, comprising the following steps:
bringing a metal material into the thixotropic state in a screw unit (5),
bringing the thixotropic material from the screw unit (5) via a connection channel (31) into a cylinder/piston unit (7),
allowing the material located in the connection channel (31) to solidify, and
injecting the thixotropic material from the cylinder/piston unit (7) into a die-casting mould (3) whilst the connection channel (31) is blocked by the solidified material therein.

18. The method according to Claim 17, **characterised by** the further step of heating the connection channel (31) until the material located therein is able to flow again for preparation of a renewed execution of the method.

19. The method according to Claim 17 or 18, **characterised in that** the material is allowed to solidify as a result of forced cooling (40) of the connection channel (31).

20. The method according to Claim 17 or 18, **characterised in that** the material is allowed to solidify by switching off a heater (39) of the connection channel.

21. The method according to one of Claims 17 to 20, **characterised in that** the thixotropic material is stirred in the cylinder/piston unit (7) before and/or during the injection procedure.

## Revendications

1. Dispositif (2) pour la coulée sous pression d'un matériau métallique, avec une unité de vis sans fin (5) pour transposer le matériau dans un état thixotrope et une unité cylindre-piston (7) alimenté par l'unité de vis sans fin (5) pour la mise sous pression du matériau thixotrope en vue de la coulée sous pression, **caractérisé en ce qu'**une soupape à commande thermique (6) est disposée entre l'unité de vis sans fin (5) et l'unité cylindre-piston (7).

2. Dispositif selon la revendication 1, **caractérisé en ce que** la soupape à commande (6) est formée par un canal de liaison (31), lequel est équipé avec des moyens réglables (40) pour un refroidissement forcé du matériau y étant contenu jusqu'à sa température de solidification.

3. Dispositif selon la revendication 2, **caractérisé en ce que** le canal de liaison (31) est élargi en direction de l'unité cylindre-piston (7).

4. Dispositif selon la revendication 2 ou 3, **caractérisé en ce que** le canal de liaison (31) est équipé de moyens réglables (39) pour le chauffage du matériau y étant contenu.

5. Dispositif selon l'une des revendications 1 à 4, **caractérisé en ce que** l'unité de vis sans fin (5) et l'unité cylindre-piston (7) forment entre elles une fente (41) qui est surmontée uniquement par la soupape (6), en dehors des isolants thermiques (42).

6. Dispositif selon l'une des revendications 1 à 5, **caractérisé en ce que** l'embouchure (45) du canal de liaison (31) située dans une ouverture de raccordement (35) de l'unité cylindre-piston (7) peut être fermée par un coulisseau de verrouillage (46) entraîné par le piston (7') de l'unité cylindre-piston (7).

7. Dispositif selon la revendication 6, **caractérisé en ce que** le coulisseau de verrouillage (46) dépasse de la surface active de piston (47) du piston (7') dans la direction de soulèvement (49) de celui-ci.

8. Dispositif selon l'une des revendications 1 à 7, **caractérisé en ce que** la vis sans fin (24) de l'unité de vis sans fin (5) peut être déplacée axialement et dispose d'un cône d'étanchéité (27) sur son côté orienté vers la soupape (6) pour assurer l'étanchéité vis-à-vis d'un épaulement annulaire (28) conique au pourtour interne de l'unité de vis sans fin (5).

9. Dispositif selon la revendication 8 en liaison avec la revendication 2, **caractérisé en ce que** le cône d'étanchéité (27) porte un poussoir (30) à son sommet, lequel peut être inséré dans le canal de liaison (31).

10. Dispositif selon l'une des revendications 1 à 9, **caractérisé en ce que** l'unité cylindre-piston (7) est disposée à peu près horizontalement et l'unité de vis sans fin (5) à peu près verticalement.

11. Dispositif selon l'une des revendications 1 à 10, **caractérisé en ce qu'**au moins un élément d'agitation (52) est disposé sur la surface active de piston (47) du piston (7') et que le piston (7') peut être entraîné en outre en rotation.

12. Dispositif selon la revendication 11, **caractérisé en ce que** l'entraînement en rotation (17) du piston (7') est équipé de moyens pour la mesure du couple de rotation.

13. Dispositif selon l'une des revendications 1 à 12, **caractérisé en ce que** la vis sans fin (24) est pourvue d'un chauffage interne.

14. Dispositif selon la revendication 13, **caractérisé en ce que** le chauffage interne comprend au moins une hélice de chauffage, laquelle est enroulée axialement autour de morceaux de tuyau bimétalliques fendus.

15. Dispositif selon l'une des revendications 1 à 14, **caractérisé en ce qu'**au moins un capteur de température (53) est disposé dans le piston (7') de l'unité cylindre-piston (7).

16. Installation pour la coulée sous pression d'un matériau métallique à l'état thixotropique, comprenant le dispositif (2) selon l'une des revendications 1 à 15, un système hydraulique de coulée sous pression (4) pour la mise sous pression du piston (7') de l'unité cylindre-piston (7) et un moule de coulée sous pression (3) alimenté par l'unité cylindre-piston (7) pour la coulée sous pression d'un matériau métallique à l'état thixotrope.

17. Procédé pour la coulée sous pression d'un matériau métallique à l'état thixotrope, comprenant les étapes :
de transposition d'un matériau métallique à l'état thixotrope dans une unité de vis sans fin (5),
de transport du matériau thixotrope de l'unité de vis sans fin (5) dans une unité cylindre-piston (7) par l'intermédiaire d'un canal de liaison (31),
de solidification du matériau se trouvant dans le canal de liaison (31),
d'injection du matériau thixotrope à partir de l'unité cylindre-piston (7) dans un moule de coulée sous pression (3) pendant que le canal de liaison (31) est bloqué par le matériau y étant solidifié.

18. Procédé selon la revendication 17, **caractérisé par** l'étape supplémentaire du chauffage du canal de liaison (31) jusqu'à ce que le matériau s'y trouvant ait retrouvé sa capacité d'écoulement pour la préparation d'un nouveau cycle du procédé.

19. Procédé selon la revendication 17 ou 18, **caractérisé en ce que** la solidification est réalisé par un refroidissement forcé (40) du canal de liaison (31).

20. Procédé selon la revendication 17 ou 18, **caractérisé en ce que** la solidification est réalisé par la coupure d'un chauffage (39) du canal de liaison.

21. Procédé selon l'une des revendications 17 à 20, **caractérisé en ce que** le matériau thixotrope dans l'unité cylindre-piston (7) est agité avant et/ou pendant le processus d'injection.
